# EUROPÄISCHE PATENTSCHRIFT

(11) **EP 1 432 619 B1**
(45) Veröffentlichungstag und Bekanntmachung des Hinweises auf die Patenterteilung: **02.11.2006**
(21) Anmeldenummer: 02772044.0
(22) Anmeldetag: 05.09.2002
(51) Int. Cl.: B65D 19/00

(54) **TRANSPORTPALETTE**
TRANSPORT PALLET
PALETTE DE TRANSPORT

(30) Priorität: 05.09.2001 DE 10143657
(43) Veröffentlichungstag der Anmeldung: 30.06.2004
(73) Patentinhaber: Meskendahl, Dieter, 42477 Radevormwald (DE)
(72) Erfinder: Meskendahl, Dieter, 42477 Radevormwald (DE)
(74) Vertreter: Menges, Rolf
(86) Internationale Anmeldenummer: PCT/DE2002/003285
(87) Internationale Veröffentlichungsnummer: WO 2003/022695

(56) Entgegenhaltungen:
- EP-A- 0 581 293
- EP-A- 0 629 557
- EP-A- 1 095 867
- WO-A-96/02427
- DE-U- 20 011 734
- JP-A- 8 026 280
- US-A- 5 067 418

## Beschreibung

Die Erfindung betrifft ein Verfahren zur Herstellung einer Transportpalette, insbesondere aus recyclingfähigen Papierhülsen, sowie eine Transportpalette, insbesondere als Recyclingprodukt, bestehend aus mehreren Stollen und einer tragfähigen Auflageebene sowie miteinander verbundenen Quer- und Längstraversen.

Transportpaletten sind aus dem heutigen Alltag nicht mehr wegzudenken, weil diese in genormten Maßen Speditionen, Handelsfirmen etc. zur Verfügung stehen und im Warentransportverkehr eine große Rolle spielen. Auf Grund ihrer genormten Abmessungen können diese von beispielsweise Hubwagen oder Gabelstaplern aufgenommen und versetzt werden. Die zu transportierenden Materialien werden hierbei auf der Oberseite gestapelt, welche aus mehreren in Längsrichtung angeordneten Brettern bestehen und untereinander durch Querhölzer verbunden sind sowie auf Stollenfüßen ruhen, die wiederum zur weiteren Stabilisierung Quertraversen aufweisen.

Die Herstellung derartiger Euro-Holzpaletten erfolgt aus gutem gewachsenem Holz und ist daher relativ teuer und zeitaufwendig. Ferner ist zu berücksichtigen, dass die Euro-Holzpaletten ein hohes Eigengewicht besitzen und somit die Transportkapazität einschränken.

Aus dem US-Patent 5,067,418 ist eine Transportpalette bekannt, die aus horizontal angeordneten Papierhülsen mit Einschnitten besteht, in die ebenfalls horizontal und rechtwinklig zu den Papierhülsen verlaufende Hülsenabschnitte eingesetzt sind. Diese Transportpalette entspricht jedoch nicht der Euronorm und kann daher nicht in der gebräuchlichen Methode mittels Gabelstapler transportiert werden.

Aus der WO 96/02427 ist ferner eine Palettenausführung mit horizontal angeordneten Rohrabschnitten bekannt, die radial ausgebildete Stirnflächen aufweisen, auf die einzelne Papierhülsensegmente mit einer flachen Seite aufgeklebt werden. Zum Verkleben der Traversen und Rohrabschnitte werden jedoch ausschließlich Planflächen verwendet, die einerseits nur eine geringe Klebefläche aufweisen und andererseits seitlichen Scherkräften einen nur geringen Widerstand entgegensetzen können.

Aus der EP 0 581 293 A1 ist ferner eine Transportpalette bekannt, die im Wesentlichen aus Hülsenabschnitten aufgebaut ist. Die Hülsenabschnitte sind durch obere Quertraversen miteinander verbunden, und weisen im unteren Bereich Stollen auf, die mit einer entsprechenden Vertiefung unmittelbar an den äußeren Umfang der Hülsenabschnitte anliegen. Zur weiteren Stabilisierung sind die Stollen mit Zapfen versehen, die unmittelbar in einen Einschnitt der Hülsenabschnitte eingreifen. Nachteilig ist bei dieser Ausführungsvariante, ein recht kompliziertes Herstellungsverfahren, weil die einzelnen Stollen einzeln hergestellt werden und die verwendeten Papierhülsen mit mehreren unabhängigen Einschnitten versehen werden müssen, die sehr zeitaufwändig herzustellen sind, sodass im Anschluss daran sowohl die Stollen als auch die oberen Traversen aufgenommen werden können. Die oberen Traversen müssen zusätzlich aus weiterem Material gefertigt werden, welches einer gesonderten Bearbeitung unterzogen werden muss, sodass der Gesamtaufbau sehr kostenintensiv ist.

Der Erfindung liegt die Aufgabe zugrunde, ein Verfahren und eine Transportpalette aufzuzeigen, die kostengünstig herstellbar ist, ein verringertes Gewicht bei gleichbleibender Tragfähigkeit und eine hohe Formsteifigkeit aufweist.

Erfindungsgemäß wird ein Verfahren zur Herstellung einer Transportpalette aufgezeigt, welches unter Verwendung von recyclingfähigem Papierhülsen eine kostengünstige Herstellung ermöglicht. Das Verfahren ist gekennzeichnet durch die Ablängung der Papierhülsen auf eine einheitliche Stollenlänge und Einfräsung und/oder Stanzung zumindest einer durchgehenden muldenförmigen Vertiefung in der Stirnfläche zur Aufnahme einer Quer- und/oder Längstraverse und die Ablängung der Papierhülsen auf zumindest zwei Längen für Längs- und Quertraversen und Zerschneiden der Papierhülsen in Längsrichtung zur Aufteilung in vier Papierhülsensegmente, wobei die Längsschnitte den Innendurchmesser der Papierhülsen schneiden, sodass jeweils zwei identische Papierhülsensegmente entstehen. Vorhandene Papierhülsenreste werden auf eine einheitliche Länge als Stollen abgelängt, sodass auch kurze Papierhülsenreste oder -abschnitte verwendet werden können. Soweit Restmaterialien beispielsweise Sägeabschnitte, Sägemehl oder dergleichen bei der Herstellung entstehen, können diese unter Verwendung eines Klebers, beispielsweise Wasserglas-Binders, zur Auffüllung der Stollen verwendet werden, sodass eine weitere Steigerung der Tragfähigkeit und Stollenstabilität vorgenommen werden kann.

Zur Verbindung der Stollen mit den Traversen sieht das Verfahren im Weiteren vor, dass die Einfräsung und/oder Stanzung einer durchgehenden muldenförmigen Vertiefung unter Einfräsung und/oder Stanzung einer zweiten im rechten Winkel angeordneten halbseitigen muldenförmigen Vertiefung erfolgt, wobei die jeweilige Vertiefung an die Außenradien der Ursprünglichen Papierhülsendurchmesser bzw. Papierhülsensegmente angepasst ist. Zur weiteren Stabilitätsverbesserung in den Knotenpunkten der Transportpalette erfolgt eine Einfräsung und/oder Stanzung der ersten und zweiten muldenförmigen Vertiefung mit einem mittig stehen gebliebenen Zapfen, welcher in eine korrespondierende Ausnehmung der Quer- und Längstraversen eingreift. Vorzugsweise erfolgt die Behandlung der Stollen nach dem Auffüllen derselben, sodass eine Optimierung der Arbeitsgänge erfolgt. Die muldenförmigen Vertiefungen werden bevorzugt in der oberen Stirnfläche vorgesehen, während hingegen eine rechteckförmige Nut in der der muldenförmigen Vertiefung diametral entgegengesetzten Stirnfläche eingefräst wird. Die rechteckförmigen Nuten dienen hierbei zur Aufnahme der unteren Langstraversen. Die oberen muldenförmigen Vertiefungen werden zur Aufnahme der größeren Quer- und Längstraversen benötigt, wobei zunächst die kürzeren Quertraversen an ihren Enden eine halbrunde Kehtenausfräsung erhalten, die ebenfalls dem ursprünglichen Papierhülsendurchmesser bzw. dem der Papierhülsensegmente angepasst ist und die Einstanzung der Ausnehmung zur Stabilitätsverbesserung erfolgt.

Nachdem die unteren und oberen Quertraversen ggf. unter Verwendung von Klebmaterialien mit den Stollen verbunden sind, können in einem weiteren Arbeitsgang die oberen Längstraversen in die vorhandenen durchgehenden Mulden eingelegt und ebenfalls verklebt werden. Als Kleber kommen beispielsweise spaltfüllende Kleber infrage, die eventuell vorhandene Lücken zwischen den Materialien auffüllen. Die Anordnung der Stollen erfolgt bevorzugt in äquidistanten Abständen entlang der beiden Längskanten der Transportpalette, sodass wie bei den bekannten Euro-Holzpaletten ein Transport durch Gabelstapler sicher gestellt ist.

Das Verfahren sieht vor die Ablängung der Papierhülsen auf zumindest zwei Längen für Längs- und Quertraversen und Zerschneiden der Papierhülsen in Längsrichtung zur Aufteilung in vier Papierhülsensegmente vorzunehmen, wobei der Längsschnitt den Innendurchmesser der Papierhülsen schneidet, sodass bevorzugt zwei identische Papierhülsensegmente entstehen. Nachdem die notwendigen Traversenlängen hergestellt wurden, wird erfindungsgemäß die Papierhülse durch eine Gattersäge mit zwei Messern in der Art zerschnitten, dass vier Papierhülsensegmente entstehen. Es handelt sich um ein links- und rechtsseitiges identisches größeres Papiersegment sowie ein schmales oberes und unteres identisches Papiersegment; diese werden bevorzugt als untere Längstraversen eingesetzt. Es besteht darüber hinaus die Möglichkeit, den Schnittverlauf so abzuändern, dass andere Größen von Papiersegmenten entstehen, wenn dies als zweckmäßig angesehen wird. Durch die Herstellung zweier jeweils identischer Papierhülsensegmente ist aber im Weiteren sicher gestellt, dass weitere vorzunehmende Arbeiten auf der Basis eines vorgegebenen Maßes durchgeführt werden können. Als besonders vorteilhaft ist anzusehen, dass die in großen Stückzahlen als Abfallprodukt vorhandenen Papierhülsen, beispielsweise von Teppich- oder Papierrollen, normalerweise unter großem Aufwand geschreddert und einer erneuten Papierverwertung zugeführt werden. Auf Grund der hohen Eigenstabilität der Papierhülsen eignen sich diese jedoch nach dem Zerschneiden als Papierhülsensegmente hervorragend zum Aufbau einer Transportpalette. Die oberen und unteren Papierhülsensegmente können bevorzugt als untere Längstraversen und die seitlichen Papierhülsensegmente bevorzugt als obere Längstraversen verwendet werden. Die kürzeren Papierhülsen bzw. Papierhülsensegmente werden dementsprechend für die Quertraversen eingesetzt. Die Papierhülsensegmente zeigen sich hierbei auf Grund ihrer gewölbeartigen Struktur durch eine hohe Stabilität und ausreichender Elastizität aus, sodass einerseits eine leichte Bauweise der Transportpalette entsteht und andererseits eine ausreichende Tragkraft vorhanden ist. Auf Grund der gleich großen Bauteile ist im Weiteren in vorteilhafter Weise eine automatische Fertigung möglich, sodass die Herstellungskosten einerseits durch eine automatische Fertigung erheblich gesenkt werden können und durch das Recyclen der Papierhülsen andererseits das notwendige Material kostengünstig zur Verfügung steht. Im Weiteren zeichnen sich die Transportpaletten dadurch aus, dass im Fall von Beschädigungen etc. die gesamte Transportpalette wie ursprünglich mit den Papierhülsen vorgesehen nach dem Schreddern der Papierverwertung zugeführt werden können.

Durch die Zusammenführung und Verklebung der Stollen, beispielsweise durch einen Wasserglas-Binder, mit den Papierhülsensegmenten, wobei eine obere flächige Ausrichtung der Schnittflächen der Papierhülsensegmente erfolgt, wird eine äußerst stabile Konfiguration erreicht, die hinsichtlich der Tragfähigkeit mit Holzpaletten vergleichbar ist. Auf Grund der verwendeten Papierhülsenmaterialien zeichnet sich die erfindungsgemäße Transportpalette ferner dadurch aus, dass ein gewisses Maß an Eigenelastizität vorhanden ist und somit die Gefahr einer Beschädigung der zu transportierenden Waren herabgesetzt wird. Zur Lagerung der Waren wird auf den oberen Schnittflächen der Papierhülsensegmente bzw. der Stollen eine vollflächige Auflage positioniert und verklebt, sodass auch kleinere Waren oder Gegenstände aufgenommen werden können.

Die erfindungsgemäße Transportpalette, insbesondere als Recyclingprodukt, bestehend aus mehreren Stollen und einer tragfähigen Auflageebene sowie miteinander verbundenen Quer- und Längstraversen zeichnet sich weiterhin dadurch aus, dass als Stollen Papierhülsen mit einer Einfräsung und/oder Stanzung zumindest einer durchgehenden muldenförmigen Vertiefung in der Stirnfläche zur Aufnahme der Quer- und/oder Längstraversen ausgestattet sind und die Quer- und Längstraversen durch Ablängung einer Papierhülse auf zumindest zwei Längen und Zerschneiden der Papierhülsen in Längsrichtung entstehen, wobei die Längsschnitte den Innendurchmesser der Papierhülsen schneiden, sodass jeweils zwei identische Papierhülsensegmente entstehen, welche in die Mulden der Stollen eingelegt sind und wobei die Positionierung und Verklebung einer vollflächigen Auflage auf die Schnittflächen der Stollen und/oder der oberen Papierhülsensegmente bzw. Längs- und Quertraversen erfolgt. Die Stollen sind vertikal angeordnet. Bevorzugt soll eine restlose Verwertung der in großen Stückzahlen anfallenden Papierhülsen vorgenommen werden. Dies trifft beispielsweise auf die Stollen zu, die aus Papierhülsenabschnitten mit zumindest einer oberen muldenförmigen Vertiefung und, bevorzugt, einer unteren rechteckförmigen Ausnehmung ausgestattet sind. Für notwendige Quertraversen können die Stollen hierbei zwei sich schneidende oder eine durchgehende oder eine halbseitige muldenförmigen Vertiefung aufweisen, in denen einerseits die Quertraversen und anderseits die Längstraversen einlegbar und mit Stollen verklebbar sind. Die muldenförmigen Vertiefungen können hierbei einen mittig stehen gebliebenen Zapfen aufweisen, der in eine korrespondierende Ausnehmung der Quer- und/oder Längstraversen eingreift, sodass eine weitere Aussteifung im Knotenpunkt erfolgt. Bevorzugt werden hierbei 6 Stollen verwendet, die in äquidistanten Abständen entlang der beiden Längskanten angeordnet sind. Zur Erhöhung der Eigenstabilität der Stollen oder Aufnahme größerer Traglasten können die Stollen mit Sägespänen, Hülsenresten oder dergleichen mit einem Kleber vermischt aufgefüllt sein. Die in den erforderlichen Abmessungen abgelängten Papierhülsen werden nach dem erfindungsgemäßen Verfahren jeweils in zwei identische Segmentabschnitte zersägt, wobei der Schnittverlauf den Rohrinnendurchmesser schneidet. Die schmaleren Segmentabschnitte werden als untere Längstraversen in die rechteckförmigen Ausnehmungen der Stollen eingesetzt und verklebt, während hingegen die breiteren Segmentabschnitte in die korrespondierende muldenförmige Vertiefung als Quer- oder Längstraversen eingesetzt und verklebt werden.

Die erfindungsgemäßen Transportpaletten zeigen sich hierbei durch eine kostengünstige Herstellung, insbesondere auf Grund der Verwendung von vorhandenen Abfallstoffen, einer hohen Stabilität und einer leichten Bauweise aus, wobei zudem die Verletzungsgefahr auf Grund der relativ weichen Materialien verringert wurde. Als Kleber wird hierbei bevorzugt ein Wasserglas-Binder verwendet, welcher schnell abbindet und ein hohes Maß an Restelastizität aufweist, sodass im Zusammenhang mit den verwendeten Werkstoffen die Transportpalette über eine große Eigenelastizität verfügt. Ein wesentlicher besonderer Vorteil liegt darin, dass im Fall einer Beschädigung der Palette eine Wiederverwertbarkeit dadurch gegeben ist, dass die Transportpalette nach einer Schredderung dem Papierkreislauf wieder zugeführt werden kann. Auf Grund eines hohen Bedarfs an Transportpaletten und einer hohen anfallenden Stückzahl von Papierhülsen ist darüber hinaus eine wirtschaftliche Herstellung in großen Stückzahlen fabrikationstechnisch möglich.

Anstelle von Papierhülsenabschnitten als Stollen besteht auch die Möglichkeit aus den Papierhülsenresten unter Vermischung eines Binders einen gepressten Stollenfuß herzustellen, der nachdem er die entsprechenden Ausfräsungen erhalten hat, zur Aufnahme der Quer- und Längstraversen eingesetzt werden kann.

Die Erfindung wird im Weiteren anhand der Figuren näher erläutert.

Es zeigt
- Figur 1.1-1.3: eine obere Quertraverse in verschiedenen Ansichten,
- Figur 2.1, 2.2: eine obere Längstraverse in zwei Ansichten,
- Figur 3.1, 3.2: eine untere Längstraverse in zwei Ansichten,
- Figur 4.1-4.3: einen Stollen der Transportpalette mit vorhandenen Ausfräsungen in mehreren Ansichten,
- Figur 5.1, 5.2: eine Seitenansicht der Transportpalette mit Quer- und Längstraversen sowie einen vergrößerten Ausschnitt im Bereich der Stollen,
- Figur 6: eine Transportpalette in einer Draufsicht ohne obere Auflagefläche,
- Figur 7: eine Unteransicht der Transportpalette gemäß Figur 5,1,
- Figur 8: eine weitere Seitenansicht der Transportpalette gemäß Figur 5,1 ohne Auflage und
- Figur 9: eine Seitenansicht mit oberer Auflage.

Unter vereinfachendem Vericht auf eine detaillierte Bezugnahme und Nennung der Teil-Figuren 1.1-3.2 zeigen die Figuren 1 bis 3 eine verkürzte Quertraverse 1, eine obere Längstraverse 2 sowie eine untere Längstraverse 3. Die Traversen werden aus einer runden, nicht dargestellten, Papierhülse gefertigt, wobei zunächst eine Ablängung auf die erforderliche Länge bzw. Breite der Transportpalette erfolgt. Anschließend wird die Papierhülse mittels einer Gattersäge mit zwei parallel verlaufenden Sägeblättern aufgeschnitten, wobei der Längsschnitt durch die Papierhülse den Innendurchmesser kreuzt und somit zwei jeweils identische Papierhülsensegmente bzw. Quer- und Längstraversen 1, 2, 3 entstehen. Die in Figur 1 dargestellte Quertraverse wird im Weiteren jeweils endseitig mit einer Kehlenausfräsung 4 versehen, deren Radius an den Radius der ursprünglichen Papierhülse angepasst ist. Durch diese Maßnahme besteht die Möglichkeit, zwei Traversen rechtwinklig zueinander, und zwar zusammenstoßend, zu verkleben. In den Quertraversen 1 gemäß Fig. 1 sind endseitig zwei Ausnehmungen 13 eingestanzt, die in ihrer Formgebung an die Wandstärke und den Durchmesser der Stollen 5 bzw. der Breite des Zapfens 14 angepaßt sind, sodass die Quertraversen 1 in der muldenförmigen Vertiefung 11 einliegend aufgesetzt werden können.

Figur 4 zeigt in mehreren Ansichten einen bearbeiteten Stollen 5, der prinzipiell aus einem Papierhülsenabschnitt 6 besteht und aus den Resten der Papierhülsen gefertigt werden kann. Der Stollen 5 ist zur Aufnahme der Quer- und Längstraversen 1, 2, 3 vorgesehen. Zu diesem Zweck wird in der unteren Stirnfläche 7 eine rechteckförmige Ausnehmung 8 eingefräst und in der oberen Stirnfläche 9 eine muldenförmige Vertiefung 10 damit Längstraversen 2 auf dem Stollen 5 aufgelegt werden können. Ferner ist eine weitere muldenförmige Ausfräsung 11 in der oberen Stirnfläche 9 vorhanden, die in einem Winkel von 90° zur durchgehenden Ausfräsung 10 verläuft und einen stehen gebliebenen Zapfen 14 aufweist, der in die korrespondierende Ausnehmung 13 der Quertraversen 1 zur weiteren Stabilitätserhöhung eingreifen kann. Alternativ besteht die Möglichkeit, dass die zweite muldenförmige Ausfräsung 11 ebenfalls durchgehend ausgeführt ist, um ggf. die Herstellung zu vereinfachen. Die Bohrung 12 der Papierhülse kann vor den Fräsbearbeitungen ggf. mit Papierhülsenresten, Feinmaterial, wie beispielsweise Späne oder dergleichen, mittels eines Bindemittels, vorzugsweise eines Wasserglas-Klebers, aufgefüllt werden, um die Stabilität zu erhöhen.

Figur 5 zeigt in einer Seitenansicht und in einer Ausschnittvergrößerung eine teilweise fertig gestellt Transportpalette 20. Aus der Draufsicht sind hierbei zwei Stollen 5 ersichtlich, wobei in den unteren Ausnehmungen 8 Längstraversen 3 positioniert und verklebt sind, während hingegen in der oberen muldenförmigen Ausnehmung 10 eine Längstraverse 2 sowie in der halbseitigen muldenförmigen Ausnehmung 11 eine Quertraverse 4 auf den Zapfen 14 aufgesetzt und verklebt ist. Aus der Ausschnittvergrößerung ist der obere Bereich der Stollen 5 mit den anliegenden Quertraversen 4 und Längstraversen 2 ersichtlich. Die Schnittfläche 21 der Quertraversen 1 bzw. die Schnittfläche 22 der Längstraversen 2 sind nach oben ausgerichtet, sodass eine ebene Fläche entsteht, auf die als Abschluss eine Auflage aufgeklebt werden kann. Alternativ besteht die Möglichkeit zuerst die oberen Quer- 1 und Längstraversen 2 auf die Auflage aufzukleben und anschließend die Stollen 5 sowie die unteren Längstraversen 3 aufzukleben. Die nicht dargestellte Auflage kann beispielsweise aus Pappe, Wellpappe oder Spanplatten bestehen. Im Falle höherer flächenmäßiger Beanspruchung können weitere Verstärkungseinlagen vorgesehen werden. Es können aber auch mehrere Pappelagen durch Sprühkleber miteinander verbunden werden.

Figur 6 zeigt eine Draufsicht auf eine Transportpalette 20 mit sechs in äquidistanten Abständen zur Längskante angeordneten Stollen 5, wobei die Quertraversen 1 in den muldenförmigen Vertiefungen 11 aufgenommen sind, während die Längstraversen 2 in den durchgehenden muldenförmigen Vertiefungen 10 einliegen. Die Stollen 5 sind zu beiden Seiten angeordnet aber jeweils baugleich, sodass eine kostengünstige Fertigung, insbesondere der Einfräsvorgänge, durchgeführt werden kann. Zum Aufbau der Transportpalette 20 werden, wie aus der Zeichnung ersichtlich, drei Quertraversen 1 und zwei Längstraversen 2 benötigt, wobei die korrespondierenden Stücke der Papierhülse der Längstraversen in die Aussparung 8 der Stollen 5 eingeklebt werden, wie aus der Figur 7 ersichtlich. Darüber hinaus besteht die Möglichkeit eine weitere Verstärkung durch eine unten liegende Quertraverse vorzunehmen, für die eine weitere nicht dargestellte rechteckige Anordnung erforderlich ist.

Figur 7 zeigt in einer Unteransicht die Transportpalette 20 mit den einliegenden unteren Längstraversen 3, welche in den rechteckförmigen Ausnehmungen 8 eingeklebt sind.

Figur 8 zeigt in einer Seitenansicht die Transportpalette 20 ohne Auflage mit den seitlich bzw. in der Mitte liegenden Stollen 5 sowie der unteren Längstraverse 3 und der oberen Längstraverse 2. Aus dieser Ansicht sind die Quertraversen 1 nicht erkennbar.

Figur 9 zeigt eine Transportpalette 20 mit oberer Auflage 23, die den Abschluss der Transportpalette 20 bildet und zur Aufnahme der zu transportierenden Waren vorgesehen ist. Vorzugsweise wird die Auflage 23 vollflächig ausgeführt und auf den Stollen 5 bzw. oberen Quertraversen und Längstraversen 2 aufgeklebt. Die erfindungsgemäßen Transportpaletten 20 können im Falle einer höheren Belastungsanforderung- durch Nägel oder Schrauben zur Verbindung der Einzelteile verstärkt ausgeführt werden.

### Bezugszeichenliste

- 1: Quertraverse
- 2: obere Längstraverse
- 3: untere Längstraverse
- 4: Kehlenausfräsung
- 5: Stollen
- 6: Papierhülsenabschnitt
- 7: Stirnfläche
- 8: Ausnehmung
- 9: Stirnfläche
- 10: muldenförmige Vertiefung
- 11: muldenförmige Vertiefung/Ausfräsung
- 12: Bohrung
- 13: Ausnehmung
- 14: Zapfen
- 20: Transportpalette
- 21: Schnittfläche
- 22: Schnittfläche
- 23: obere Auflage

## Patentansprüche

1. Verfahren zur Herstellung einer Transportpalette (20) aus Papierhülsen, insbesondere recyclingfähigen Papierhülsen,
**gekennzeichnet durch**
die Ablängung von Papierhülsen auf eine einheitliche Stollenlänge, wobei eine Einfräsung und/oder Stanzung zumindest einer durchgehenden muldenförmigen Vertiefung (10) in der Stirnfläche eines jeden Stollens zur Aufnahme einer Quer- (1) und/oder Längstraverse (2) erfolgt, und
die Ablängung von Papierhülsen auf zumindest zwei Längen für Längs- (2,3) und Quertraversen (1) und das Zerschneiden der Papierhülsen in Längsrichtung zur Aufteilung in vier Papierhülsensegmente, wobei die Längsschnitte den Innendurchmesser der Papierhülsen schneiden, sodass jeweils zwei identische Papierhülsensegmente entstehen.

2. Verfahren nach Anspruch 1,
**gekennzeichnet durch**
die Einfräsung und/oder Stanzung einer zweiten im rechten Winkel angeordneten halbseitigen muldenförmigen Vertiefung (11), wobei diese an die Außenradien des ursprünglichen Papierhülsendurchmessers bzw. der Papierhülsensegmente angepasst sind.

3. Verfahren nach Anspruch 1 oder 2,
**gekennzeichnet durch**
die Einfräsung und/oder Stanzung der ersten und zweiten muldenförmigen Vertiefung (10) mit einem mittig stehen gebliebenen Zapfen (14), welcher in eine korrespondierende Ausnehmung (13) der Quer- (1) und/oder Längstraversen (2) eingreift.

4. Verfahren nach Anspruch 1, 2 oder 3,
**gekennzeichnet durch**
die Einfräsung und/oder Stanzung einer rechteckförmigen Nut bzw. Ausnehmung (8) in die der muldenförmigen Vertiefung (10, 11) diametral entgegensetzten Stirnfläche (9).

5. Verfahren nach einem der vorangehenden Ansprüche,
**gekennzeichnet durch**
die Auffüllung der Stollen (5) mit Sägeabschnitten, Sägemehl oder dergleichen unter Verwendung eines Klebers, beispielsweise Wasserglasbinders.

6. Verfahren nach einem der vorangehenden Ansprüche,
**gekennzeichnet durch**
eine halbrunde Kehlenausfräsung (4) der Quertraversenenden.

7. Verfahren nach einem der vorangehenden Ansprüche,
**gekennzeichnet durch**
die Zusammenführung und Verklebung der Stollen (5) mit den Papierhülsensegmenten, sodass eine obere flächige Ausrichtung der Schnittflächen (21,22) der Papierhülsensegmente entsteht, wobei die Anordnung der Stollen (5) in äquidistanten Abständen entlang der beiden Längskanten der Transportpalette (20) erfolgt.

8. Verfahren nach einem der vorangehenden Ansprüche,
**gekennzeichnet durch**
die Positionierung und Verklebung der unteren Längstraversen (3) in den rechteckförmigen Ausnehmungen (8) der Stollen (5).

9. Verfahren nach einem der vorangehenden Ansprüche,
**gekennzeichnet durch**
die Positionierung und Verklebung der oberen Quertraversen (1) in den halbseitigen, muldenförmigen Vertiefungen (11) und die der Längstraversen (2) in den durchgehenden muldenförmigen Vertiefungen (10) der Stollen (5), sodass die Schnittflächen (21,22) parallel verlaufend nach oben ausgerichtet sind.

10. Transportpalette (20), insbesondere als Recyclingprodukt, bestehend aus mehreren Stollen (5) und einer tragfähigen Auflageebene sowie miteinander verbundenen Quer- (1) und/oder Längstraversen (2),
**dadurch gekennzeichnet,**
**dass** jeder Stollen eine Papierhülse ist, welche mit einer Einfräsung und/oder Stanzung zumindest einer durchgehenden muldenförmigen Vertiefung (10) in der Stirnfläche zur Aufnahme der Quer- (1) und/oder Längstraversen (2) ausgestattet ist, und die Quer- (1) und Längstraversen (2) durch Ablängung von Papierhülsen auf zumindest zwei Längen und Zerschneiden der Papierhülsen in Längsrichtung entstandene Papierhülsensegmente sind und zwar durch Längsschnitteren, die den Innendurchmesser der Papierhülsen schneiden, sodass jeweils zwei identische Papierhülsensegmente entstehen, und wobei diese Papierhülsensegmente in die Mulden der Stollen eingelegt sind und wobei die Positionierung und Verklebung einer vollflächigen Auflage (23) auf die Schnittflächen (21,22) der Stollen (5) und/oder der oberen Papierhülsensegmente bzw. Längs- (2) und Quertraversen (1) erfolgt.

11. Transportpalette (20) nach Anspruch 10,
**dadurch gekennzeichnet,**
**dass** die Stollen (5) vertikal angeordnet sind und zumindest eine obere muldenförmige Vertiefung (10) aufweisen, in denen die obere Quer- (1) und/oder Längstraversen (2) aufgenommen sind.

12. Transportpalette (20) nach Anspruch 10 oder 11,
**dadurch gekennzeichnet,**
**dass** die Stollen (5) zwei sich schneidende oder eine durchgehende und eine halbseitige muldenförmige Vertiefung (10,11) aufweisen, in denen einerseits die Quertraversen (1) und andererseits die Längstraversen (2) einlegbar sind.

13. Transportpalette (20) nach Anspruch 10, 11 oder 12,
**dadurch gekennzeichnet,**
**dass** die muldenförmigen Vertiefungen (10,11) einen mittig stehen gebliebenen Zapfen (14) aufweisen, welcher in eine korrespondierende Ausnehmung (13) der Quer- (1) und/oder Längstraversen (2) eingreift.

14. Transportpalette (20) nach einem der vorangehenden Ansprüche,
**dadurch gekennzeichnet,**
**dass** die Stollen (5) aus Papierhülsenabschnitten mit zumindest einer unteren rechteckförmigen Ausnehmung (8) bestehen.

15. Transportpalette (20) nach einem der vorangehenden Ansprüche,
**dadurch gekennzeichnet,**
**dass** sämtliche Einzelteile aus Papierhülsenabschnitten bestehen.

16. Transportpalette (20) nach einem der vorangehenden Ansprüche,
**dadurch gekennzeichnet,**
**dass** insgesamt 6 Stollen (5) vorgesehen sind, die in äquidistanten Abständen entlang der beiden Längskanten angeordnet sind.

17. Transportpalette (20) nach einem der vorangehenden Ansprüche,
**dadurch gekennzeichnet,**
**dass** die Stollen (5) mit Sägespänen, Hülsenresten oder dergleichen mit einem Kleber vermischt aufgefüllt sind.

18. Transportpalette (20) nach einem der vorangehenden Ansprüche,
**dadurch gekennzeichnet,**
**dass** die Papierhülsen in der erforderlichen Abmessung abgelängt und in jeweils zwei identische Segmentabschnitte zersägt sind, wobei der Schnittverlauf bevorzugt den Rohrinnendurchmesser schneidet.

19. Transportpalette (20) nach einem der vorangehenden Ansprüche,
**dadurch gekennzeichnet,**
**dass** die schmalen und breiten Segmentabschnitte in korrespondierende muldenförmige Vertiefungen (10,11) der Stollen (5) eingesetzt und verklebt sind, sodass die Schnittflächen (21,22) nach oben bzw. nach unten ausgerichtet sind.

20. Transportpalette (20) nach einem der vorangehenden Ansprüche,
**dadurch gekennzeichnet,**
**dass** auf die oberen Schnittflächen (21,22) eine vollflächige Auflage (23), insbesondere Pappauflage, aufgeklebt ist.

## Claims

1. Method for producing a transport pallet (20) from paper sleeves, in particular recyclable paper sleeves, **characterised by** the cutting to length of paper sleeves to a uniform cleat length, at least one continuous trough-like indentation (10) being milled and/or stamped in the end face of each cleat to receive a transverse rail (1) and/or longitudinal rail (2), and the cutting to length of paper sleeves to at least two lengths for longitudinal rails (2, 3) and transverse rails (1) and the severing of the paper sleeves in the longitudinal direction for division into four paper sleeve segments, the longitudinal cuts cutting the internal diameter of the paper tubes to create two identical paper sleeve segments in each case.

2. Method according to claim 1, **characterised by** the milling and/or stamping of a second half-sided trough-like indentation (11) arranged at a right angle, this indentation (11) being adapted to the external radii of the original paper sleeve diameter or the paper sleeve segments.

3. Method according to either claim 1 or claim 2, **characterised by** the milling and/or stamping of the first and second trough-like indentation (10) with a peg (14) which is left in the centre and engages in a corresponding recess (13) in the transverse rails (1) and/or longitudinal rails (2).

4. Method according to any one of claims 1, 2 or 3, **characterised by** the milling and/or stamping of a rectangular groove or recess (8) in the end face (9) diametrically opposed to the trough-like indentation (10, 11).

5. Method according to any one of the preceding claims, **characterised by** the filling of the cleats (5) with saw cuttings, sawdust or the like using an adhesive, for example a water glass binder.

6. Method according to any one of the preceding claims, **characterised by** a semicircular milled flute (4) in the transverse rail ends.

7. Method according to any one of the preceding claims, **characterised by** the bringing together and adhesion of the cleats (5) to the paper sleeve segments to create a planar upper orientation of the cut faces (21, 22) of the paper sleeve segments, the cleats (5) being arranged at equidistant intervals along the two longitudinal edges of the transport pallet (20).

8. Method according to any one of the preceding claims, **characterised by** the positioning and adhesion of the lower longitudinal rails (3) in the rectangular recesses (8) in the cleats (5).

9. Method according to any one of the preceding claims, **characterised by** the positioning and adhesion of the upper transverse rails (1) in the half-sided trough-like indentations (11) and the positioning and adhesion of the longitudinal rails (2) in the continuous trough-like indentations (10) in the cleats (5), so that the cut faces (21, 22) extend in parallel and are orientated upwards.

10. Transport pallet (20), in particular as a recycled product, consisting of a plurality of cleats (5) and a portable support plane and interconnected transverse rails (1) and/or longitudinal rails (2), **characterised in that** each cleat is a paper sleeve, wherein at least one continuous trough-like indentation (10) is milled and/or stamped in the end face for receiving the transverse rails (1) and/or longitudinal rails (2), and the transverse rails (1) and longitudinal rails (2) are paper sleeve segments created by cutting paper sleeves to at least two lengths and severing the paper sleeves in the longitudinal direction, more specifically by longitudinal cuts which cut the internal diameter of the paper sleeves to create two identical paper sleeve segments in each case and wherein these paper sleeve segments are inserted into the troughs of the cleats and wherein a support (23), covering the entire area, is positioned and adhered to the cut faces (21, 22) of the cleats (5) and/or the upper paper sleeve segments or longitudinal rails (2) and transverse rails (1).

11. Transport pallet (20) according to claim 10, **characterised in that** the cleats (5) are arranged vertically and have at least one upper trough-like indentation (10) in which the upper transverse rails (1) and/or longitudinal rails (2) are received.

12. Transport pallet (20) according to either claim 10 or claim 11, **characterised in that** the cleats (5) have two intersecting indentation (10, 11) or a continuous indentation and a half-sided trough-like indentation (10, 11) in which the transverse rails (1) on the one hand and the longitudinal rails (2) on the other hand can be inserted.

13. Transport pallet (20) according to any one of claims 10, 11 or 12, **characterised in that** the trough-like indentations (10, 11) have a peg (14) which remains in the centre and engages in a corresponding recess (13) in the transverse rails (1) and/or longitudinal rails (2).

14. Transport pallet (20) according to any one of the preceding claims, **characterised in that** the cleats (5) consist of paper sleeve portions with at least one lower rectangular recess (8).

15. Transport pallet (20) according to any one of the preceding claims, **characterised in that** all individual parts consist of paper sleeve portions.

16. Transport pallet (20) according to any one of the preceding claims, **characterised in that** a total of six cleats (5) are provided, which are arranged at equidistant intervals along the two longitudinal edges.

17. Transport pallet (20) according to any one of the preceding claims, **characterised in that** the cleats (5) are filled with saw cuttings, sleeve residues or the like mixed with an adhesive.

18. Transport pallet (20) according to any one of the preceding claims, **characterised in that** the paper sleeves are cut to length to the necessary extent and two identical segment portions are severed in each case, the course of the cut preferably cutting the internal diameter of the tube.

19. Transport pallet according to any one of the preceding claims, **characterised in that** the narrow and wide segment portions are inserted and adhered in corresponding trough-like indentations (10, 11) in the cleats (5) so that the cut faces (21, 22) are orientated upwards or downwards.

20. Transport pallet (20) according to any one of the preceding claims, **characterised in that** a support (23), in particular a cardboard support, which covers the entire area, is adhered to the upper cut faces (21, 22).

## Revendications

1. Procédé de fabrication d'une palette de transport (20) à partir de tubes en papier mâché, en particulier de tubes en papier mâché recyclable,
**caractérisé par**
le tronçonnage de tubes en papier mâché pour obtenir une longueur de dé uniforme, un fraisage et/ou un découpage par estampage d'une cavité (10) traversante, en forme d'auge, étant effectué(s) dans la face de contact de chaque dé pour le logement d'une traverse transversale (1) et/ou d'une traverse longitudinale (2), et
le tronçonnage de tubes en papier mâché pour obtenir au moins deux longueurs de traverses longitudinales (2, 3) et/ou de traverses transversales (1), et le découpage des tubes en papier mâché dans le sens de la longueur pour diviser en quatre segments les tubes en papier mâché, les coupes longitudinales passant sur le diamètre intérieur des tubes en papier mâché, de manière à obtenir deux segments de tube en papier mâché respectivement identiques.

2. Procédé selon la revendication 1,
**caractérisé par**
le fraisage et/ou le découpage par estampage d'une deuxième cavité (11) en forme d'auge, hémisphérique, disposée à angle droit, ladite cavité étant adaptée aux rayons extérieurs du diamètre initial des tubes en papier mâché respectivement des segments de tubes en papier mâché.

3. Procédé selon la revendication 1 ou 2,
**caractérisé par**
le fraisage et/ou le découpage par estampage de la première et de la deuxième cavité (10) en forme d'auge, comportant un tourillon (14) subsistant centralement, et pénétrant dans un évidement (13) correspondant des traverses transversales (1) et/ou des traverses longitudinales (2).

4. Procédé selon la revendication 1, 2 ou 3,
**caractérisé par**
le fraisage et/ou le découpage par estampage d'une rainure respectivement un évidement (8) de forme rectangulaire dans la face de contact (9) diamétralement opposée à la cavité (10, 11) en forme d'auge.

5. Procédé selon l'une des revendications précédentes,
**caractérisé par**
le comblement des dés (5) par des chutes de sciage, de la sciure de bois ou analogues, par utilisation d'une colle, par exemple d'un liant au silicate.

6. Procédé selon l'une des revendications précédentes,
**caractérisé par**
une fraisure de gorge (4) semi-circulaire des extrémités de traverses.

7. Procédé selon l'une des revendications précédentes,
**caractérisé par**
la jonction et le collage des dés (5) avec les segments de tubes en papier mâché, de manière à produire un alignement sur la surface supérieure des faces de coupe (21, 22) des segments en papier mâché, l'agencement des dés (5) s'effectuant selon des espacements équidistants le long des deux bords longitudinaux de la palette de transport (20).

8. Procédé selon l'une des revendications précédentes,
**caractérisé par**
le positionnement et le collage des traverses longitudinales (3) inférieures dans les évidements (8) de forme rectangulaire des dés (5).

9. Procédé selon l'une des revendications précédentes,
**caractérisé par**
le positionnement et le collage des traverses transversales (1) supérieures dans les cavités (11) en forme d'auges, hémisphériques, et ceux des traverses longitudinales (2) dans les cavités (10) traversantes, en forme d'auges, des dés (5), de manière que les faces de coupe (21, 22) soient orientées vers le haut en s'étendant parallèlement les unes aux autres.

10. Palette de transport (20), en particulier réalisée en tant que produit de recyclage, composée d'une pluralité de dés (5) et d'un plan de support stable ainsi que de traverses transversales (1) et/ou de traverses longitudinales (2) reliées ensemble,
**caractérisée en ce que**
chaque dé est constitué d'un tube en papier mâché, comportant un fraisage et/ou un découpage par estampage d'au moins une cavité (10) traversante, en forme d'auge, dans la face de contact pour le logement des traverses transversales (1) et/ou des traverses longitudinales (2), et les traverses transversales (1) et les traverses longitudinales (2) sont des segments de tubes en papier mâché produits par tronçonnage des tubes en papier mâché en au moins deux longueurs et par découpage des tubes en papier mâché dans le sens de la longueur, et défait par des coupes longitudinales passant par un diamètre intérieur des tubes en papier mâché, de manière à obtenir deux segments de tubes en papier mâché respectivement identiques, ces segments de tubes en papier mâché étant insérés dans les auges des dés, et le positionnement et le collage d'un support (23), occupant toute la surface, étant réalisés sur les faces de coupe (21, 22) des dés (5) et/ou des segments de tubes en papier mâché supérieurs respectivement des traverses longitudinales (2) et des traverses transversales (1).

11. Palette de transport (20) selon la revendication 10,
**caractérisée en ce que**
les dés (5) sont disposés verticalement et présentent au moins une cavité (10) supérieure, en forme d'auge, dans laquelle sont logées les traverses transversales (1) et/ou les traverses longitudinales (2) supérieures.

12. Palette de transport (20) selon la revendication 10 ou 11,
**caractérisée en ce que**
les dés (5) présentent deux cavités (10, 11) se coupant ou bien une cavité (10, 11) traversante et une cavité (10, 11) en forme d'auge, hémisphérique, dans lesquelles peuvent être insérées, d'une part, les traverses transversales (1) et, d'autre part, les traverses longitudinales (2).

13. Palette de transport (20) selon la revendication 10, 11 ou 12,
**caractérisée en ce que**
les cavités (10, 11) en forme d'auges présentent un tourillon (14) subsistant centralement, pénétrant dans un évidement (13) correspond des traverses transversales (1) et/ou des traverses longitudinales (2).

14. Palette de transport (20) selon l'une des revendications précédentes,
**caractérisée en ce que**
les dés (5) sont constituées de tronçons de tubes en papier mâché et comportent au moins un évidement (8) inférieur, de forme rectangulaire.

15. Palette de transport (20) selon l'une des revendications précédentes,
**caractérisée en ce que**
la totalité des pièces détachées est constituée de tronçons de tube en papier mâché.

16. Palette de transport (20) selon l'une des revendications précédentes,
**caractérisée en ce que**
sont prévus au total 6 dés (5), disposées selon des espacements équidistants le long des deux bords longitudinaux.

17. Palette de transport (20) selon l'une des revendications précédentes,
**caractérisée en ce que**
les dés (5) sont comblés par des copeaux de bois, des résidus de tubes ou analogues, mélangés avec une colle.

18. Palette de transport (20) selon l'une des revendications précédentes,
**caractérisée en ce que**
les tubes en papier mâché sont tronçonnés selon la dimension requise et sciés en deux parties de segments, respectivement identiques, la coupe passant de préférence sur le diamètre intérieur de tube.

19. Palette de transport (20) selon l'une des revendications précédentes,
**caractérisée en ce que**
les parties de segment étroites et larges sont introduites et collées dans des cavités (10, 11) en forme d'auges, correspondantes, des dés (5) de manière que les faces de coupe (21, 22) soient orientées vers le haut respectivement vers le bas.

20. Palette de transport (20) selon l'une des revendications précédentes,
**caractérisée en ce qu'**
un support (23) occupant toute la surface, en particulier un support en carton, est collé sur les faces de coupe (21, 22) supérieures.
